# DEMANDE DE BREVET EUROPEEN

(11) **EP 1 033 635 A1**
(43) Date de publication de la demande: **06.09.2000**
(21) Numéro de dépôt: 00400568.2
(22) Date de dépôt: 02.03.2000
(51) Int. Cl.: G04C 17/02, G04B 45/00

(54) **Objet tel que montre ou pendule à affichage analogique et cadran de type cadran solaire**

(30) Priorité: 03.03.1999 FR 9902635
(71) Demandeur: Bensimon, Olivier, 75001 Paris (FR)
(72) Inventeur: Bensimon, Olivier, 75001 Paris (FR)
(74) Mandataire: Dupuis-Latour, Dominique

(57) **Abrégé**

Cet objet comporte un mécanisme horloger rotatif, un cadran plat et un moyen indicateur de l'heure entraîné par le mécanisme horloger et mobile par rapport au cadran. Le moyen indicateur comporte au moins une source lumineuse (32) apte à produire un rayon lumineux (34) et le mécanisme horloger (28) est un mécanisme apte à faire tourner la source lumineuse, ou l'une des sources lumineuses, de manière à balayer la circonférence ou un secteur angulaire du cadran, qui porte une série de marquages radiaux (14) de type cadran solaire. Le rayon lumineux (34), qui est projeté dans un plan parallèle au plan du cadran (12) ou sensiblement confondu avec celui-ci, est un rayon rasant visualisé sur la surface du cadran.

## Description

L'invention concerne les objets tels que montres ou pendules, destinés à donner une indication de l'heure.

Elle concerne plus précisément les montres ou pendules dites "à affichage analogique", c'est-à-dire comportant un mécanisme horloger rotatif (qui peut être à pile ou à remontage mécanique), un cadran plat et un moyen indicateur de l'heure entraîné par le mécanisme horloger et mobile par rapport au cadran.

Traditionnellement, le moyen indicateur de l'heure comporte une ou plusieurs aiguilles entraînées dans un mouvement de rotation continu devant des graduations formées sur toute la circonférence du cadran.

L'un des buts de l'invention est de proposer un nouveau type de moyen indicateur de l'heure dépourvu d'aiguilles permettant, comme on le verra, d'associer le classicisme et le caractère intemporel d'un cadran de type cadran solaire au modernisme résultant de l'utilisation de composants optoélectroniques tels que diodes laser ou diodes électroluminescentes.

Le moyen indicateur comporte, de manière en elle-même connue, un mécanisme horloger rotatif, un cadran plat et un moyen indicateur de l'heure entraîné par le mécanisme horloger et mobile par rapport au cadran, le moyen indicateur comportant au moins une source lumineuse apte à produire un rayon lumineux et le mécanisme horloger étant un mécanisme apte à faire tourner la source lumineuse, ou l'une des sources lumineuses, de manière à balayer la circonférence ou un secteur angulaire du cadran.

Selon l'invention, le rayon lumineux, qui est projeté dans un plan parallèle au plan du cadran ou sensiblement confondu avec celui-ci, est un rayon rasant visualisé sur la surface du cadran.

Selon un certain nombre de caractéristiques subsidiaires avantageuses de l'invention :
- l'angle d'ouverture du secteur angulaire du cadran est d'environ 360/N degrés, et il est prévu N sources lumineuses, ainsi que des moyens pour occulter ou éteindre les N-1 sources non tournées vers le secteur angulaire du cadran ;
- la source lumineuse, ou chaque source lumineuse, comporte un organe émetteur de lumière mobile monté sur un équipage entraîné par le mécanisme horloger ;
- il est prévu un organe émetteur de lumière coopérant avec des moyens de guidage et de concentration de lumière entraînés en rotation par le mécanisme horloger, ces moyens captant la lumière émise par l'organe émetteur de lumière et la dirigeant vers une sortie de lumière formant ladite source lumineuse, ou vers une pluralité de sorties de lumière formant chacune l'une desdites sources lumineuses ;
- dans ce dernier cas, les moyens de guidage et de concentration de lumière peuvent notamment comporter un capot circulaire d'axe perpendiculaire au plan du cadran et occultant l'organe émetteur de lumière, ce capot étant muni latéralement sur sa paroi périphérique d'au moins un orifice formant ladite source de lumière et orienté en direction du plan du cadran, ce capot étant en outre entraîné en rotation autour de son axe par le mécanisme horloger.

Le cadran porte avantageusement une série de marquages radiaux de type cadran solaire, et il peut se présenter sous diverses formes, notamment :
- le cadran comporte une surface pleine et le rayon lumineux rasant est projeté dans un plan sensiblement confondu avec le plan du cadran ; ou bien
- le cadran comporte un volume fermé rempli d'un gaz apte à coopérer avec le rayon lumineux rasant, de manière à visualiser le trajet de celui-ci au sein du gaz ; ou encore
- le cadran comporte une surface formée d'une grille disposée de façon à coopérer avec le rayon lumineux rasant, de manière à visualiser le trajet de celui-ci par éclairement de points de la grille.

On va maintenant décrire un exemple de mise en oeuvre de l'invention, en référence aux dessins annexés.

La figure 1 est une vue de face d'un mode de réalisation mettant en oeuvre les enseignements de l'invention, dans le cas d'une montre-bracelet. La figure 2 est une vue en coupe schématique, selon II-II de la figure 1, ce dette même montre-bracelet.

Sur les figures, ou les mêmes références numériques désignent des éléments identiques, la référence 10 désigne de façon générale un exemple de montre-bracelet selon l'invention.

Comme on le comprendra, le choix d'une montre-bracelet n'est bien entendu pas limitatif, l'invention pouvant être immédiatement transposée à d'autres objets tels que pendulettes, pendules murales, etc. On verra également que dans l'exemple illustré, on décrit un certain nombre de détails de réalisation qui ne sont pas limitatifs et peuvent faire l'objet de diverses variantes à la portée de l'homme de l'art qui seront évoquées en fin de description.

La montre 10 comporte un cadran plat 12 avec une surface pleine portant un certain nombre de repères temporels gravés 14. Dans l'exemple illustré, les repères temporels 14 sont des marquages de type "cadran solaire" rayonnant depuis un axe central 16 sur une étendue d'environ 120° et angulairement espacés de façon régulière pour couvrir une étendue de temps correspondant à douze heures (c'est-à-dire un tour de cadran d'une montre traditionnelle à aiguilles).

Ce cadran 12 est monté sur un boîtier relié par des attaches 18 à un bracelet 20.

Le boîtier porte un bouton 22, par exemple disposé sur le côté ou en partie supérieure. Ce bouton assure une double fonction, de mise à l'heure mécanique (par rotation, de la même manière qu'un bouton de réglage d'une montre à aiguilles traditionnelle) et d'affichage de l'heure, par appui à la manière d'un bouton-poussoir ; on verra en effet que, pour des raisons de durée de vie de la source d'énergie, l'affichage de l'heure n'est pas permanent et doit être commandé par l'utilisateur. Le bouton 22, lorsqu'il fait ainsi fonction de bouton-poussoir, commande l'allumage d'une source lumineuse 24, par exemple une diode laser, une diode électroluminescente ou autre composant électronique analogue.

La diode 24 n'est pas visible de l'extérieur : elle est occultée par un capot 26, qui est ici un capot plat circulaire d'axe 16, entraîné en rotation continue par un mécanisme horloger 28, qui peut être un mouvement classique par exemple alimenté par une pile 30 qui fournira également son énergie à la diode 24 pendant les périodes d'allumage de celle-ci. Le capot 26, qui occulte la diode de l'extérieur, forme de l'intérieur un piège à lumière, grâce une surface intérieure réfléchissante.

Sur sa paroi périphérique, le capot 26 est muni de trois orifices équidistants 32 configurés de sorte qu'un, et un seul, des orifices se trouve toujours dirigé vers le secteur angulaire portant les repères 14. Ce dernier orifice va ainsi projeter un rayon lumineux 34, qui sera un rayon rasant dont la trace sera visible sur la surface du cadran 12. Les orifices 32 peuvent être éventuellement pourvus d'une lentille de concentration permettant d'obtenir une rayon 34 de plus grande finesse.

Au fil du temps, le rayon 34 va ainsi balayer les 120° du secteur angulaire portant les repères 14. Une fois arrivé à la fin de ce secteur, l'orifice 32 qui projette le rayon lumineux va se trouver occulté dans la région 36 d'un épaulement légèrement rehaussé par rapport à la surface du cadran 12. À ce moment, l'orifice 32 suivant va, quant à lui, quitter ce même épaulement dans la région 38 au début du secteur portant les repères 14 et prendre ainsi le relais de l'orifice 32 précédent.

Cette solution technique consistant, pour balayer un secteur angulaire de 120°, à utiliser trois orifices régulièrement répartis angulairement dont deux sont occultés et l'un est apparent permet, comme on l'a compris, de transformer le mouvement de rotation continu du capot 26 en un mouvement de balayage discontinu du secteur portant les repères 14.

Cette solution n'est pas limitative : dans une variante, au lieu d'une unique source lumineuse 24 coiffée d'un piège à lumière tournant 26, on peut prévoir trois sources indépendantes directement montées sur le capot mobile 26, disposées à l'endroit des orifices 32 et dirigées de manière à projeter le rayon 34 dans le plan radial du cadran 12 ou dans un plan très voisin de celui-ci. Il est possible soit d'occulter deux des trois sources lumineuses de la même manière que l'on occultait deux des orifices 32 du piège à lumière par les épaulements 36, 38, soit, en variante, de contrôler l'activation des sources pour qu'une seule d'entre elle émette de la lumière, les deux autres restant inactives.

Dans le mode de réalisation que l'on a décrit, la source lumineuse produit un rayon rasant dans un plan parallèle au plan du cadran 12, très proche ou confondu avec celui-ci. Ce rayon rasant forme une trace lumineuse sur la surface pleine du cadran, visualisant ainsi l'orientation du rayon par rapport aux repères temporels formés par les repères 14.

Dans une variante de réalisation, le cadran comporte un volume fermé rempli d'un gaz choisi de manière à visualiser le trajet du rayon au sein de ce gaz, par exemple (mais de façon non limitative) en choisissant pour le gaz une substance fluorescente et pour la source lumineuse une source émettant dans le domaine de l'ultraviolet.

Dans une autre variante encore, le cadran, au lieu d'être un cadran plein, comporte une grille éclairée du dessous par le rayon lumineux 34. Cette grille, dont certains points vont être frappés par le rayon lumineux, va ainsi permettre de visualiser le trajet de ce dernier et donc sa position angulaire par rapport au repères 14 qui peuvent être formés soit sur la grille, soit sur une surface pleine située au-dessous de celle-ci.

## Revendications

1. Un objet tel que montre ou pendule, comportant un mécanisme horloger rotatif, un cadran plat et un moyen indicateur de l'heure entraîné par le mécanisme horloger et mobile par rapport au cadran, le moyen indicateur comportant au moins une source lumineuse apte à produire un rayon lumineux (34) et le mécanisme horloger (28) étant un mécanisme apte à faire tourner la source lumineuse, ou l'une des sources lumineuses, de manière à balayer la circonférence ou un secteur angulaire du cadran, caractérisé en ce que le rayon lumineux (34) est projeté dans un plan parallèle au plan du cadran (12) ou sensiblement confondu avec celui-ci, ce rayon lumineux étant un rayon rasant visualisé sur la surface du cadran.

2. L'objet de la revendication 1, dans lequel l'angle d'ouverture du secteur angulaire du cadran est d'environ 360/N degrés, et en ce qu'il est prévu N sources lumineuses, ainsi que des moyens pour occulter ou éteindre les N-1 sources non tournées vers le secteur angulaire du cadran.

3. L'objet de la revendication 1, dans lequel la source lumineuse, ou chaque source lumineuse, comporte un organe émetteur de lumière mobile monté sur un équipage entraîné par le mécanisme horloger.

4. L'objet de la revendication 1, dans lequel il est prévu un organe émetteur de lumière (24) coopérant avec des moyens de guidage et de concentration de lumière entraînés en rotation par le mécanisme horloger, ces moyens captant la lumière émise par l'organe émetteur de lumière et la dirigeant vers une sortie de lumière formant ladite source lumineuse, ou vers une pluralité de sorties de lumière formant chacune l'une desdites sources lumineuses.

5. L'objet de la revendication 4, dans lequel les moyens de guidage et de concentration de lumière comportent un capot circulaire (26) d'axe (16) perpendiculaire au plan du cadran (12) et occultant l'organe émetteur de lumière (24), ce capot étant muni latéralement sur sa paroi périphérique d'au moins un orifice (32) formant ladite source de lumière et orienté en direction du plan du cadran, ce capot étant en outre entraîné en rotation autour de son axe par le mécanisme horloger (28).

6. L'objet de la revendication 1, dans lequel le cadran (12) porte une série de marquages radiaux (14) de type cadran solaire.

7. L'objet de la revendication 1, dans lequel le cadran (12) comporte une surface pleine et le rayon lumineux rasant (34) est projeté dans un plan sensiblement confondu avec le plan du cadran.

8. L'objet de la revendication 1, dans lequel le cadran comporte un volume fermé rempli d'un gaz apte à coopérer avec le rayon lumineux rasant ,de manière à visualiser le trajet de celui-ci au sein du gaz.

9. L'objet de la revendication 1, dans lequel le cadran comporte une surface formée d'une grille disposée de façon à coopérer avec le rayon lumineux rasant, de manière à visualiser le trajet de celui-ci par éclairement de points de la grille.
